# EUROPÄISCHE PATENTSCHRIFT

(11) **EP 3 659 722 B1**
(45) Veröffentlichungstag und Bekanntmachung des Hinweises auf die Patenterteilung: **16.03.2022**
(21) Anmeldenummer: 19204140.8
(22) Anmeldetag: 18.10.2019
(51) Int. Cl.: B21B 45/06

(54) **VERFAHREN UND WALZANLAGE ZUM WARMWALZEN EINES METALLBANDES**
METHOD AND ROLLING INSTALLATION FOR HOT ROLLING A METAL STRIP
PROCÉDÉ ET INSTALLATION DE LAMINAGE DESTINÉS AU LAMINAGE À CHAUD D'UNE BANDE MÉTALLIQUE

(30) Priorität: 27.11.2018 DE 102018220317
(43) Veröffentlichungstag der Anmeldung: 03.06.2020
(73) Patentinhaber: SMS Group GmbH, 40237 Düsseldorf (DE)
(72) Erfinder: Voj, Lukas Peter, 50858 Köln (DE); Vogl, Norbert, 40883 Ratingen (DE); Krause, Fabian, 41462 Neuss (DE); Hoen, Karl, 53567 Asbach (DE); Klinkenberg, Christian, 58313 Herdecke (DE)
(74) Vertreter: Klüppel, Walter

(56) Entgegenhaltungen:
- DE-C1- 3 705 603
- JP-A- S5 756 109
- US-A- 5 948 172

## Beschreibung

Die Erfindung betrifft ein Verfahren und eine Walzanlage zum Warmwalzen von Metallband.

Derartige Verfahren und Anlagen sind im Stand der Technik grundsätzlich bekannt. Dabei ist es auch bekannt, dass das Metallband vor dem Warmwalzen entzundert wird.

Weiterhin ist es bekannt, beispielsweise aus den Druckschriften DE 697 11 652 T2,
DE 35 05 449 A1 und JP S57 56109 A die Entzunderung von Metallbändern mit Hilfe
von Laserstrahlen durchzuführen. Konkret offenbart die genannte japanische Patentanmeldung, dass auch warme Metallbänder mit Hilfe der Laserstrahlen entzundert werden können. Die besagte deutsche Offenlegungsschrift DE 35 05 449 A1 offenbart, dass eine Laserlichtquelle für den Laserstrahl abseits bzw. entfernt von dem zu entzundernden Metallband angeordnet sein kann, wobei der von der Laserlichtquelle ausgehende Laserstrahl dann mit Hilfe von Reflektoren oder Spiegeln auf das zu entzundernde Metallband umgelenkt wird. Der Oberbegriff der Ansprüche 1 und 2 basiert auf der JP S57 56109 A.

Vor einem Warmwalzen von Metallband erfolgt das Entzundern traditionell mit Hilfe von Wasserstrahlen, wodurch das Metallband jedoch vor dem Warmwalzen stark abkühlt.

Der Erfindung liegt die Aufgabe zugrunde, ein bekanntes Verfahren zum Warmwalzen von Metallband dahingehend weiterzubilden, dass eine Abkühlung des Metallbandes vor dem Walzen aufgrund einer Entzunderung möglichst verhindert wird.

Diese Aufgabe wird durch den Gegenstand des Verfahrensanspruchs 1 gelöst. Dieses Verfahren ist dadurch gekennzeichnet, dass vor dem Entzundern Positionen auf der Oberfläche des warmen Metallbandes lokalisiert werden, wo sich der Zunder befindet; dass der Laserstrahl nur an den lokalisierten Positionen appliziert wird; dass zusätzlich zu dem Lokalisieren des Zunders folgende Schritte ausgeführt werden; Lokalisieren von anderen Verunreinigungen als Zunder auf der Oberfläche des warmen Metallbandes; Aufgeben eines Zunderersatzstoffes, beispielsweise pulverförmiges Eisenoxid, auf die anderen lokalisierten Verunreinigungen; und Applizieren des Laserstrahls auch auf den Zunderersatzstoff zum Entfernen des Zunderersatzstoffes und zum gleichzeitigen Entfernen der anderen Verunreinigungen auf der Oberfläche des Metallbandes unter dem Zunderersatzstoff vor dem Warmwalzen des Metallbandes.

Der Begriff "Oberfläche des Metallbandes" meint im Rahmen der vorliegenden Erfindung die Oberseite und/oder die Unterseite des Metallbandes.

Erfindungsgemäß erfolgt vor dem Entzundern eine Lokalisierung von Positionen auf der Oberfläche des warmen Metallbandes, wo überhaupt nur Zunder angelagert ist. Vorteilhafterweise wird dann der Laserstrahl zum Entfernen des Zunders nur an diesen lokalisierten Positionen appliziert. Das spart Zeit und Energie.

Weiterhin sieht das erfindungsgemäße Verfahren vor, dass nicht nur Zunder, sondern auch andere Verunreinigungen auf der Oberfläche des Metallbandes lokalisiert werden, dass diese Verunreinigungen sodann mit einem Zunderersatzstoff, beispielsweise pulverförmigem Eisenoxid bedeckt werden und dass der Laserstrahl dann auch auf diesen Zunderersatzstoff appliziert wird. Der Zunderersatzstoff zeichnet sich dadurch aus, dass er das gleiche Absorptionsspektrum wie echter Zunder aufweist. Insofern kann es sich bei dem Zunderersatzstoff auch um echten losen Zunder handeln, der aber künstlich bzw. gewollt auf die Oberfläche des Metallbandes aufgebracht wird. Der Zunderersatzstoff bietet aufgrund des gleichen Absorptionsspektrums den Vorteil, dass er genau so wie echter Zunder bei Applikation durch die Laserstrahlen angeregt und sodann aufgebrochen, abgesprengt oder verdampft. Ziel dieser Vorgehensweise ist jedoch nicht primär das Entfernen des künstlich aufgebrachten Zunderersatzstoffes, sondern die Applikation der Laserstrahlen auch auf die zuvor lokalisierten anderen Verunreinigungen unter dem Zunderersatzstoff. Diese werden dann durch das applizierte Laserlicht ebenfalls beseitigt, obwohl ihr Absorptionsspektrum nicht im Wellenlängenbereich des Laserlichtes liegen muss. Der Zunderersatzstoff dient bei diesem erfindungsgemäßen Ausführungsbeispiel quasi als "Lockmittel" zum Anregen von Bereichen auf der Oberfläche des Metallbandes, welche ohne den Zunderersatzstoff nicht durch das Laserlicht angeregt werden würden. Anders ausgedrückt: Mit dem zuvor aufgebrachten Zunderersatzstoff wird erreicht, dass die Laserstrahlen auch an Bereichen der Oberfläche des Metallbandes wirken, die sonst nicht den Laserstrahl absorbieren würden, z. B. Lackschichten. Es können so auch kleinste Oberflächenverunreinigungen abgetragen werden. Der Zunderersatzstoff wirkt zusammen mit dem Laserlicht so gesehen als Reinigungsmittel. Der Zunderersatzstoff ist bezüglich seiner Absorptionseigenschaften an die Wellenlänge des Lasers angepasst.

Das Metallband läuft typischerweise in warmem Zustand in ein Warmwalzgerüst ein. Dieser warme Zustand des Metallbandes kann entweder daraus resultieren, dass das Metallband direkt aus der Gießanlage kommend in das Warmwalzgerüst eingefädelt wird. Alternativ kann das Metallband, insbesondere wenn es vor seiner Einführung in das Warmwalzgerüst zwischengelagert wurde, auf eine notwendige Warmwalztemperatur aufgeheizt worden ist, beispielsweise mit Hilfe eines Ofens oder einer induktiven Heizung. Das beanspruchte Entzundern des warmen Metallbandes mit Hilfe von Laserlicht bietet den Vorteil, dass das Laserlicht im Unterschied zu Wasserstrahlen keine unerwünschte Abkühlung des warmen Metallbandes bewirkt. Die hohe Warmwalztemperatur, die das Metallband vor seinem Einlauf in das Warmwalzgerüst hat, wird durch die Applikation der Laserstrahlen vorteilhafterweise nicht reduziert. Zur Vermeidung eines unnötigen Temperaturverlustes ist weiterhin vorgesehen, dass das Warmwalzen unmittelbar nach dem Entzundern erfolgt. Der Begriff "unmittelbar" bedeutet in diesem Fall, dass kein weiterer Verfahrensschritt, insbesondere kein weiterer Schritt zur Behandlung des Metallbandes zwischen der Applikation der Laserstrahlen und dem Einführen des Walzbandes in das Warmwalzgerüst erfolgt. Die Zeitdauer zwischen diesen beiden Verfahrensschritten ist somit minimal und dadurch ist auch die Abkühlung des warmen Metallbandes an der Luft auf ein Minimum begrenzt. Angemerkt sei jedoch, dass der Verfahrensschritt des Entzunderns nicht nur die Applikation der Laserstrahlen auf den Zunder, sondern optional auch ein Entfernen des durch den Laserstrahl aufgebrochenen bzw. abgesprengten Zunders von der Oberfläche des Metallbandes vor dem Warmwalzen mit umfasst.

Generell erfolgt bei dem beanspruchten Entzundern durch Laserlicht ein thermisches Anregen des Zunders bzw. der entsprechenden Oxidverbindungen durch eine Absorption des applizierten Laserlichtes was zu dem besagten Aufbrechen, Absprengen oder Verdampfen der Oxidschichten bzw. des Zunders führt. Durch den Laser werden nur Materialien, insbesondere Zunder, angeregt, deren Absorptionsspektrum im verwendeten Wellenlängenbereich des Lasers liegt. Blanke Oberflächen mit einem anderen Absorptionsspektrum werden vorteilhafterweise nicht angeregt.

Das Absorptionsspektrum von Zunder liegt typischerweise in einem Wellenlängenbereich von 1.050 nm bis 1.080 nm, die Wellenlängen des Laserstrahls müssen deshalb ebenfalls in diesem Wellenlängenbereich liegen.

Die oben genannte Aufgabe der Erfindung wird weiterhin durch eine Walzanlage nach Anspruch 2 gelöst. Die Vorteile dieser Lösung entsprechen den oben mit Bezug auf das beanspruchte Verfahren genannten Vorteilen.

Als besondere Ausgestaltung dieser Walzanlage sei erwähnt, dass deren optische Einrichtung neben einer Laserlichtquelle, die zum Erzeugen und Aussenden des Laserstrahls dient, auch eine optische Umlenkeinrichtung erfasst zum Umlenken und vorzugsweise Fokussieren des Laserstrahls auf die Oberfläche des Metallbandes. Diese Umlenkeinrichtung bietet den Vorteil, dass die Laserlichtquelle nicht unmittelbar den hohen Warmwalztemperaturen des Metallbandes ausgesetzt sein muss, sondern entfernt von dem Metallband angeordnet sein kann. Die Umlenkeinrichtung kann eine Spiegel- und/oder Prisma-Einrichtung aufweisen, die mit Hilfe eines Trägerarmes beabstandet zu dem warmzuwalzenden Metallband gehalten wird. Die Optik bleibt dann im kalten und die Laserstrahlen werden indirekt über die Metallbandoberfläche bewegt. Damit wird unabhängig zur Geschwindigkeit des Metallbandes gearbeitet.

Der Beschreibung ist eine einzige Figur beigefügt. Die Erfindung wird nachfolgend unter Bezugnahme auf die Figur in Form von Ausführungsbeispielen nochmals detailliert beschrieben.

Die Figur zeigt die erfindungsgemäße Walzanlage 100. Diese Walzanlage umfasst eine Entzunderungseinrichtung zum Entzundern des Metallbandes und mindestens ein in Walzrichtung, in der Figur durch den Pfeil nach rechts angedeutet, nachgeordnetes Walzgerüst 130 zum Warmwalzen des Metallbandes.

Die Entzunderungseinrichtung weist eine optische Einrichtung 110 auf zum Applizieren von mindestens einem Laserstrahl 112 in einem Auftreffpunkt 115 auf die Oberfläche des Metallbandes 200. Mit Hilfe des Laserstrahls wird dort befindlicher Zunder aufgebrochen, abgesprengt oder verdampft. Voraussetzung ist jedoch, dass die Wellenlänge des Laserstrahls auf das Absorptionsspektrum des

Zunders abgestimmt ist. Typische Wellenlängenbereiche sind beispielsweise 1.050 bis 1.080 nm.

Erfindungsgemäß ist das Walzgerüst 130 in Walzrichtung gesehen unmittelbar hinter dem Auftreffpunkt 115 des Laserstrahls auf die Oberfläche des Metallbandes 200 angeordnet, um den Abstand zwischen der Entzunderung und dem Warmwalzen so gering wie möglich zu halten. Der Abstand zwischen Entzunderung und Walze sollte möglichst gering sein, um eine erneute Bildung von Zunder zu verhindern. Die Abkühlung auf dieser Strecke ist zu vernachlässigen.

Die besagte optische Einrichtung 110 umfasst eine Laserlichtquelle 114 zum Erzeugen des Laserstrahls mit der vorbestimmten Wellenlänge im Absorptionsspektrum des Zunders 220 und/oder eines Zunderersatzstoffes 222. Die Laserlichtquelle ist typischerweise entfernt von dem zu entzundernden Metallband 200 angeordnet, um nicht den hohen Temperaturen in dessen unmittelbarer Umgebung ausgesetzt zu sein. Bei dieser Konstellation wird das Laserlicht vorteilhafterweise mit Hilfe einer optischen Umlenkeinrichtung, beispielsweise in Form eines Spiegels auf die Oberfläche des Metallbandes umgelenkt und vorzugsweise dort auch fokussiert. Die Umlenkeinrichtung weist typischerweise auch einen Trägerarm auf, der auch in Form eines Roboterarmes ausgebildet sein kann zum Halten des Spiegels oder des Prismas, im Bereich und insbesondere über oder unter dem Metallband 200.

Neben der besagten optischen Einrichtung umfasst die Entzunderungseinrichtung weiterhin eine Detektionseinrichtung 120 zum Detektieren von Positionen auf der Oberfläche des warmen Metallbandes, wo sich Zunder befindet. Der Laserstrahl wird dann nur gezielt auf die detektierten bzw. lokalisierten Positionen mit dem Zunder oder dem Zunderersatzstoff appliziert. Das spart Energie und Zeit.

Die Applikationseinrichtung 120 kann weiterhin ausgebildet sein, neben dem Zunder 220 auch andere Verunreinigungen 224 mit einem anderen Absorptionsspektrum auf der Oberfläche des Metallbandes zu lokalisieren. Diese Verunreinigungen sind in der Figur mit dem Bezugszeichen 224 bezeichnet. Um auch solche Verunreinigungen mit Hilfe des Laserstrahls behandeln und insbesondere entfernen zu können, sieht die vorliegende Erfindung vor, dass - in Walzrichtung vor dem Auftreffpunkt 115 des Laserstrahls auf das Metallband - eine Spendereinrichtung 140 angeordnet ist zum Aufgeben des Zunderersatzstoffes 222 auf die Position auf der Oberfläche des Metallbandes, an welcher die andere Verunreinigung 224 detektiert wurde. Diese Verunreinigung 224 wird dann mit dem Zunderersatzstoff bedeckt bzw. abgedeckt. Die optische Einrichtung 110 ist dann weiterhin ausgebildet zum gezielten Applizieren des Laserstrahls auch auf den Zunderersatzstoff 222. Der Zunderersatzstoff wird aufgrund seines mit dem echten Zunder vergleichbaren Absorptionsspektrums genauso angeregt, aufgebrochen bzw. verdampft wie der echte Zunder. Durch die Einwirkung des Laserlichtes auf den Zunderersatzstoff bleibt jedoch auch der Bereich der Oberfläche des Metallbandes unterhalb des Zunderersatzstoffes nicht von dem Einfluss des Laserlichtes verschont. Genau dies ist jedoch gewollt, denn auf diese Weise wird erreicht, dass das Laserlicht auch auf die unterhalb des Zunderersatzstoffes angeordnete andersartige Verunreinigung einwirkt, obwohl diese ein anderes Absorptionsspektrum als der Zunder haben kann. Vorteilhafterweise kann auf diese Weise erreicht werden, dass auch die andere Verunreinigung mit Hilfe des Laserlichtes auf der Oberfläche des Metallbandes beseitigt wird.

### Bezugszeichenliste

- 100: Walzanlage
- 110: optische Einrichtung
- 112: Laserstrahl
- 114: Laserlichtquelle
- 115: Auftreffpunkt
- 116: optische Umlenkeinrichtung
- 120: Detektionseinrichtung
- 130: Walzgerüst
- 140: Spendereinrichtung
- 200: Metallband
- 220: Zunder
- 222: Zunderersatzstoff
- 224: Verunreinigungen

## Patentansprüche

1. Verfahren zum Warmwalzen von einem Metallband (200), aufweisend folgende Schritte:
Entzundern des warmen Metallbandes (200); und
Warmwalzen des entzunderten Metallbandes (200);
wobei das Entzundern mittels mindestens eines Laserstrahls (112) erfolgt, welcher auf die Oberfläche des Metallbandes (200) appliziert wird zum Entfernen von dort befindlichem Zunder (220), wobei die Wellenlänge des Lasers auf den Zunder (220) abgestimmt ist; und
wobei das Warmwalzen unmittelbar nach dem Entzundern erfolgt;
**dadurch gekennzeichnet,**
**dass** vor dem Entzundern Positionen auf der Oberfläche des warmen Metallbandes (200) lokalisiert werden, wo sich der Zunder (220) befindet;
**dass** der Laserstrahl (112) nur an den lokalisierten Positionen appliziert wird;
**dass** zusätzlich zu dem Lokalisieren des Zunders (220) folgende Schritte ausgeführt werden:
Lokalisieren von anderen Verunreinigungen (224) als Zunder (220) auf der Oberfläche des warmen Metallbandes (200);
Aufgeben eines Zunderersatzstoffes (222), beispielsweise pulverförmiges Eisenoxid, auf die anderen lokalisierten Verunreinigungen (224); und
Applizieren des Laserstrahls (112) auch auf den Zunderersatzstoff (222) zum Entfernen des Zunderersatzstoffes (222) und zum gleichzeitigen Entfernen der anderen Verunreinigungen (224) auf der Oberfläche des Metallbandes (200) unter dem Zunderersatzstoff (222) vor dem Warmwalzen des Metallbandes (200).

2. Walzanlage (100) zum Walzen eines Metallbandes (200) aufweisend:
eine Entzunderungseinrichtung zum Entzundern des Metallbandes; und
mindestens ein Walzgerüst (130) zum Warmwalzen des Metallbandes;
wobei die Entzunderungseinrichtung eine optische Einrichtung (110) aufweist zum Applizieren mindestens eines Laserstrahls (112) in einem Auftreffpunkt auf die Oberfläche des Metallbandes (200) zum Entfernen von dort befindlichem Zunder (220), wobei die Wellenlänge des Laserstrahls auf den Zunder abgestimmt ist, und
wobei das Walzgerüst (130) in Walzrichtung gesehen unmittelbar hinter dem Auftreffpunkt (115) des Laserstrahls (112) auf die Oberfläche des Metallbandes (200) angeordnet ist;
**dadurch gekennzeichnet,**
**dass** eine Detektionseinrichtung (120) vorgesehen ist zum Detektieren von Positionen auf der Oberfläche des warmen Metallbandes (200), wo sich der Zunder (220) befindet;
**dass** der Laserstrahl nur gezielt auf die detektierten bzw. lokalisierten Positionen appliziert wird;
**dass** die Detektionseinrichtung (120) weiterhin ausgebildet ist, neben dem Zunder (220) auch andere Verunreinigungen (224) auf der Oberfläche des Metallbandes zu lokalisieren;
**dass** - in Walzrichtung vor dem Auftreffpunkt (115) des Laserstrahls auf das Metallband - eine Spendereinrichtung (140) angeordnet ist zum Aufgeben des Zunderersatzstoffes (222) auf die Positionen auf der Oberfläche des Metallbandes, an welchen die anderen Verunreinigungen (224) detektiert wurden;
und
**dass** die optische Einrichtung (110) weiterhin ausgebildet ist zum gezielten Applizieren des Laserstrahls auch auf den Zunderersatzstoff (222) auf der Oberfläche des Metallbandes zum Entfernen des Zunderersatzstoffes (222) und der darunter befindlichem anderen Verunreinigungen (224).

3. Walzanlage (100) nach Anspruch 2,
**dadurch gekennzeichnet,**
**dass** die optische Einrichtung (110) aufweist:
eine Laserlichtquelle (114) zum Erzeugen des Laserstrahls (112) mit der auf den Zunder (220) oder auf einen Zunderersatzstoff (222) abgestimmten Wellenlänge, wobei die Laserlichtquelle (114) räumlich entfernt von dem zu entzundernden Metallband (200) angeordnet ist; und
mindestens eine optische Umlenkeinrichtung (116) zum Umlenken und vorzugsweise Fokussieren des Laserstrahls auf die Oberfläche des Metallbandes.

4. Walzanlage (100) nach Anspruch 3,
**dadurch gekennzeichnet,**
**dass** es sich bei der optischen Umlenkeinrichtung (116) um eine Spiegel- und/oder Prisma-Einrichtung handelt, welche beispielsweise von einem Trägerarm, beispielsweise einem Roboterarm, gehalten wird.

## Claims

1. Method of hot-rolling a metal strip (200), comprising the following steps:
descaling the hot metal strip (200); and
hot-rolling the descaled metal strip (200);
wherein the descaling is carried out by means of at least one laser beam (112) applied to the surface of the metal strip (200) for removal of scale (220) present thereat, wherein the wavelength of the laser is adapted to the scale (220); and
wherein the hot-rolling is carried out directly after the descaling;
**characterised in that**
prior to the descaling, positions on the surface of the hot metal strip (200) where the scale (220) is present are localised;
the laser beam (112) is applied only to the localised positions;
in addition to the localisation of the scale (220) the following steps are performed:
localisation of contaminants (224) other than scale (220) on the surface of the hot metal strip (200);
delivering a scale substitute material (222), for example pulverulent iron oxide, onto the other localised contaminants (224); and
applying the laser beam (112) also to the scale substitute material (222) for removal of the scale substitute material (222) and simultaneous removal of the other contaminants (224) on the surface of the metal strip (200) under the scale substitute material (222) prior to the hot-rolling of the metal strip (200).

2. Rolling mill (100) for rolling a metal strip (200), comprising:
a descaling device for descaling the metal strip; and
at least one roll stand (130) for hot-rolling the metal strip;
wherein the descaling device comprises an optical device (110) for application of at least one laser beam (112) at a point of incidence on the surface of the metal strip (200) for removal of scale (220) present thereat, wherein the wavelength of the laser beam is adapted to the scale, and
wherein the roll stand (130) as seen in rolling direction is arranged directly behind the point (115) of incidence of the laser beam (112) on the surface of the metal strip (200);
**characterised in that**
a detection device (120) is provided for detection of positions on the surface of the hot metal strip (200) where the scale (220) is present;
the laser beam is applied selectively only to the detected or localised positions;
the detection device (120) is further constructed to localise, in addition to the scale (220), also other contaminants (224) on the surface of the metal strip;
arranged in front - in rolling direction - of the point (115) of incidence of the laser beam on the metal strip is a dispensing device (140) for delivery of the scale substitute material (222) onto the positions on the surface of the metal strip at which the other contaminants (224) were detected; and
the optical device (110) is further constructed for selective application of the laser beam also to the scale substitute material (222) on the surface of the metal strip for removal of the scale substitute material (222) and the other contaminants (224) present thereunder.

3. Rolling mill (100) according to claim 2,
**characterised in that**
the optical device (110) comprises:
a laser light source (114) for generating the laser beam (112) with the wavelength adapted to the scale (220) or to a scale substitute material (222), wherein the laser light source (114) is arranged to be physically spaced from the metal strip (200) to be descaled; and
at least one optical deflection device (116) for deflection and preferably focusing of the laser beam on the surface of the metal strip.

4. Rolling mill (100) according to claim 3,
**characterised in that**
the optical deflection device (116) is a mirror and/or prism device which is held, for example, by a support arm, for example a robot arm.

## Revendications

1. Procédé destiné au laminage à chaud d'une bande métallique (200), qui présente les étapes suivantes dans lesquelles :
on soumet la bande métallique chaude (200) à un décalaminage ; et
on soumet à un laminage à chaud la bande métallique (200) qui a été soumise à un décalaminage ;
dans lequel le décalaminage a lieu au moyen d'au moins un faisceau laser (112) qui vient s'appliquer sur la surface de la bande métallique (200) à des fins d'élimination de la calamine (220) qui s'y trouve ; dans lequel la longueur d'onde du laser est réglée pour obtenir une synchronisation avec la calamine (220) ; et
dans lequel laminage à chaud a lieu directement après le décalaminage ;
**caractérisé**
**en ce que**, avant la mise en œuvre du décalaminage, on localise des endroits sur la surface de la bande métallique chaude (200), auxquels se trouve la calamine (220) ;
**en ce que** l'on applique le faisceau laser (112) uniquement aux positions qui ont été localisées ;
**en ce que**, en plus de la localisation de la calamine (120), on met en œuvre les étapes suivantes dans lesquelles :
on localise d'autres impuretés (224) à titre de calamine (220) sur la surface de la bande métallique chaude (200) ;
on dépose un matériau de remplacement de la calamine (222), par exemple de l'oxyde de fer sous une forme pulvérulente, sur des autres impuretés (224) qui ont été localisées ; et
on applique le faisceau laser (112) sur le matériau de remplacement de la calamine (222) à des fins d'élimination du matériau de remplacement de la calamine (220) et à des fins d'élimination simultanée des autres impuretés (224) sur la surface de la bande métallique (200) en dessous du matériau remplacement de la calamine (222) avant la mise en œuvre du laminage à chaud de la bande métallique (100).

2. Installation de laminage (100) qui est destinée au laminage bande métallique (200), qui présente :
un mécanisme de décalaminage qui est destiné au décalaminage de la bande métallique ; et
au moins une cage de laminoir (130) qui est destinée au laminage à chaud de la bande métallique ;
dans laquelle le mécanisme de décalaminage présente un mécanisme optique (110) qui est destiné à l'application d'au moins un faisceau laser (112) à un point d'impact sur la surface de la bande métallique (200) dans le but d'éliminer la calamine (220) qui s'y trouve ;
dans laquelle la longueur d'onde du faisceau laser est réglée pour obtenir une synchronisation avec la calamine ; et
dans laquelle la cage de laminoir (130) est disposée, lorsque l'on regarde dans la direction de laminage, directement derrière le point d'impact (115) du faisceau laser (112) sur la surface de la bande métallique (200) ;
**caractérisée**
**en ce que** l'on prévoit un mécanisme de détection (120) qui est destiné à la détection de positions sur la surface de la bande métallique chaude (200), auxquelles se trouve la calamine (120) ;
**en ce que** le faisceau laser est appliqué de manière ciblée uniquement aux positions qui ont été détectées, respectivement qui ont été localisées ;
**en ce que** le mécanisme de détection (120) est en outre réalisé à des fins de localisation, à côté de la calamine (220), également d'autres impuretés (224) sur la surface de la bande métallique ;
**en ce que** - lorsque l'on regarde dans la direction de laminage, en amont du point d'impact (115) du faisceau laser sur la bande métallique - est disposé un mécanisme d'épandage (140) qui est destiné à déposer le matériau de remplacement de la calamine (222) aux positions, sur la surface de la bande métallique, auxquelles les autres impuretés (224) ont été détectées ; et
**en ce que** le mécanisme optique (110) est en outre réalisé à des fins d'application ciblée du faisceau laser également sur le matériau de remplacement de calamine (222) sur la surface de la bande métallique à des fins d'élimination du matériau de remplacement de la calamine (222) et des autres impuretés (224) qui se trouvent en dessous du matériau en question.

3. Installation de laminage (100) selon la revendication 2, caractérisée ce que le mécanisme optique (110) présente :
une source de lumière laser (114) qui est destinée à générer le faisceau laser (112) avec la longueur d'onde que l'on détermine pour obtenir une synchronisation avec la calamine (220) ou avec un matériau de remplacement de la calamine (222) ; dans laquelle la source de lumière laser (114) est disposée avec un écart dans l'espace par rapport à la bande métallique (200) qui doit être soumise à un décalaminage ; et
au moins un mécanisme de déviation optique (116) qui est destiné à la déviation et de préférence à la focalisation du faisceau laser sur la surface de la bande métallique.

4. Installation de laminage (100) selon la revendication 3, **caractérisée en ce que**, en ce qui concerne le mécanisme de déviation optique (116), il s'agit d'un mécanisme sous la forme d'un miroir et/ou sous la forme d'un prisme, qui est maintenu par exemple par l'intermédiaire d'un bras de support, par exemple par l'intermédiaire d'un bras de robot.
